# EUROPÄISCHE PATENTANMELDUNG

(11) **EP 1 074 357 A2**
(43) Veröffentlichungstag der Anmeldung: **07.02.2001**
(21) Anmeldenummer: 00114069.8
(22) Anmeldetag: 06.07.2000
(51) Int. Cl.: B27G 13/04

(54) **Vorrichtung mit drehenden Schneidmessern**

(30) Priorität: 04.08.1999 JP 22067699
(71) Anmelder: Matsuoka Cutter Mfg. Co., Ltd., Shizuoka (JP)
(72) Erfinder: Matsuoka, Haruo, Matsuoka Cutter MFG. Co., Ltd., Shizuoka (JP)
(74) Vertreter: Schwabe - Sandmair - Marx

(57) **Zusammenfassung**

Eine Vorrichtung mit drehenden Schneidmessern, bei der die Schneidmesser einfach, sicher und schnell ausgetauscht werden können und der Mechanismus zur Montage der Schneidmesser einfach ist, soll bereitgestellt werden.

Es ist vorgesehen, daß in einer auf dem Umfang des Trägerkörpers 1 eingebrachten konkaven Senkung 2 eine Aufspannplatte 3 aufgenommenen ist, die mit ihrer einen Seitenfläche 3a an einer Seitenwand 2a der konkaven Senkung 2 anliegt, wobei die Schneidkante 14 des Schneidmessers 4, der mit seinem einen Seitenfläche 4a an der anderen Seite der Aufspannplatte 3 anliegt, aus der Umfangsfläche des Trägerkörpers 1 herausragt, wobei durch einen Druckkörper 5, der mit seinem einen Seitenfläche 5a an der anderen Seitenfläche 4b des Schneidmessers 4 anliegt, und die Aufspannplatte 3 der Schneidmesser 4 einklemmt wird, wobei auf der anderen Seite 5b des Druckkörpers 5 Aufnahmekörper 6 mit einer nach der Drehachse des Drehspindels P geneigte Aufnahmefläche 6a vorgesehenen ist, wobei an der Aufnahmefläche des Aufnahmekörpers ein Keilkörper 7, der einen Anlagefläche 7a aufweist und den Druckkörper 5 in Richtung gegen die eine Seitenwand 2a der konkaven Senkung 2 beaufschlagt, gleitbar anliegt, und wobei mit dem Keilkörper 7 ein Ein- und Ausfahrmittel 8 verbunden ist, das diesen Keilkörper 7 verschiebt.

## Beschreibung

### Gewerblicher Anwendungsbereich

Die Erfindung betrifft eine Vorrichtung mit drehenden Schneidmessern für die Anwendung auf dem Gebiet der Holzbearbeitung u.dgl.

### Stand der Technik

Bisher ist als Vorrichtung mit drehenden Schneidmessern auf dem Gebiet der Holzbearbeitung u.dgl. beispielsweise die Vorrichtung 60 gemäß Fig.11 und 12 bekannt, bei der in der Mitte eines Trägerkörpers 61 eine Befestigungsborung 64 zur Befestigung der Ausgangswelle 63 eines Motors 62 vorgesehen ist, wobei in einer konkaven Senkung 65 am Umfang des Trägerkörpers 61 ein Schneidmesser 66 aufgenommen wird, der unter Anliegen an einer Aufspannplatte 67 mittels einer Klemmschraube 68 festgehalten wird, die auf der Umfangsseite des Trägerkörpers 61 von einer Seite der Aufspannplatte 67 her eingeschraubt wird. Hierbei sind die Schneidmesser in bestimmtem Abstand 66 an mehreren Stellen des Trägerkörpers 61, z.B. an 4 Stellen, bereitgestellt.

Bei dieser Vorrichtung 60 mit drehenden Schneidmessern ist, wie in Fig.12 gezeigt, bei Anwendung auf eine Mehrspindelmaschine der ganze Außenumfang der Vorrichtung 60 durch eine Abdeckung 69 überdeckt, damit man dem bei Bearbeitung des Werkstoffs 71 entstehenden Geräusch oder dem Spritzen der Späne entgegentreten kann. An dieser Abdeckung 69 ist ein Klappdeckel 70 für die Wartungsarbeit, z.B. Austausch des Schneidmessers 66, vorgesehen.

Dementsprechend erfolgt z.B. der Austausch des Schneidmessers 66 derart, daß der Klappdeckel 70 aufgemacht, die Klemmschraube 68 der jeweiligen Vorrichtung 60 mit drehenden Schneidmessern gelöst, der Schneidmesser 66 aus der konkaven Senkung 65 des Trägerkörpers 61 herausgezogen, ein neuer Schneidmesser 66 eingesetzt und mittels der Klemmschraube 68 am Trägerkörper 61 befestigt wird.

Ein Austauschvorgang dieser Art, der in Lösen und Anziehen der Klemmschraube 68 von der Umfangsseite des Trägerkörpers 61 her besteht, ist sehr belästigend, da man im Fall mehrerer Schneidmesser 66 jeweils auf der Vorderseite des Trägerkörpers 61 arbeiten muß, um das Lösen und Anziehen der Klemmschraube 68 zu erleichtern. Eine solche Arbeit innerhalb des von der Abdeckung 69 verschlossenen engen Raums ist auch schwierig und erlaubt somit nur schwer eine korrekte Befestigung.

Dazu kommen auch verschiedene Probleme, z.B., daß das Entfernen und Anbringen des Schneidmessers 66 schwerfallend und belästigend ist, da man dabei von der äußeren Umfangsfläche des Trägerkörpers 61 her arbeiten muß.

### Durch die Erfindung zu lösende Aufgabe

Der Erfindung liegt daher die Aufgabe zugrunde, unter Beseitigung der genannten Probleme eine Vorrichtung mit drehenden Schneidmessern zu schaffen, die einen leichten, sicheren und schnellen Austausch des Scheidmessers ermöglicht und einen einfachen Mechanismus zur Befestigung des Schneidmessers erlaubt, indem in einer auf dem Umfang des Trägerkörpers eingebrachten konkaven Senkung eine Aufspannplatte aufgenommenen ist, die mit ihrer einen Seitenfläche an einer Seitenwand der konkaven Senkung anliegt, wobei die Schneidkante des Schneidmessers, der mit seinem einen Seitenfläche an der anderen Seite der Aufspannplatte anliegt, aus der Umfangsflache des Trägerkörpers herausragt, wobei durch einen Druckkörper, der mit seinem einen Seitenfläche an der anderen Seitenfläche des Schneidmessers anliegt, und die Aufspannplatte der Schneidmesser einklemmt wird, wobei auf der anderen Seite des Druckkörpers Aufnahmekörper mit einer nach der Drehachse des Drehspindels geneigte Aufnahmefläche vorgesehenen ist, wobei an der Aufnahmefläche des Aufnahmekörpers ein Keilkörper, der einen Anlagefläche aufweist und den Druckkörper in Richtung gegen die eine Seitenwand der konkaven Senkung beaufschlagt, gleitbar anliegt, und wobei mit dem Keilkörper ein Ein- und Ausfahrmittel verbunden ist, das diesen Keilkörper verschiebt.

### Mittel zur Lösung der Aufgabe

Die erfindungsgemäße Lösung dieser Aufgabe besteht darin, daß die Vorrichtung mit drehenden Schneidmessern einen Trägerkörper mit einer zentralen Befestigungsbohrung für den Drehspindel, eine konkaven Senkung auf dem Umfang des Trägerkörpers, eine in dieser konkaven Senkung aufgenommene Aufspannplatte, die mit ihrer einen Seitenfläche an einer Seitenwand der konkaven Senkung anliegt, einen Schneidmesser, der mit seinem einen Seitenfläche an der anderen Seite der Aufspannplatte anliegt und dessen Schneidkante aus der Umfangsfläche des Trägerkörpers herausragt, einen Druckkörper, der mit seinem einen Seitenfläche an der anderen Seitenfläche des Schneidmessers anliegt und zusammen mit der Aufspannplatte den Schneidmesser einklemmt, einen auf der anderen Seite des Druckkörpers vorgesehenen Aufnahmekörper mit einer nach der Drehachse des Drehspindels geneigte Aufnahmefläche, einen Keilkörper, der eine an der Aufnahmefläche des Aufnahmekörpers gleitbar anliegende Anlagefläche aufweist und den Druckkörper in Richtung gegen die eine Seitenwand der konkaven Senkung beaufschlagt, und ein Ein- und Ausfahrmittel, das mit dem Keilkörper verbunden wird und diesen verschiebt, umfaßt.

Ferner ist vorgesehen, daß der Schneidmesser über ein lösbares Verbindungsmitel mit der Aufspannplatte einteilig verbunden ist, daß die Aufspannplatte durch ein Sicherungsmittel derart festgehalten wird, daß sie mit ihrem Rastvorsprung auf der einen Seitenfläche in eine Aufnahmenut eingreift, die an der einen Seitenwand der konkaven Senkung parallel zur Drehachse des Drehspindels eingebracht ist, und daß die Aufspannplatte durch eine am Boden der konkaven Senkung vorgesehene Feder stets in Richtung der Zentrifugalkraft beaufschlagt ist. Ferner ist vorgesehen, daß die Aufnahmefläche des Aufnahmekörpers und die Anlagefläche des Keilkörpers mehrstufig ausgebildet sind.

### Ausführungsbeispiele

Im folgenden werden Ausführungsbeispiele der erfindungsgemäßen Vorrichtung mit drehenden Schneidmessern anhand der Zeichnung erläutert. Es zeigen:
Fig.1: eine teilweise geschnittene teilweise Vorderansicht des ersten Ausführungsbeispiels für die erfindungsgemäße Vorrichtung mit drehenden Schneidmessern;
Fig.2: einen vergößerten Schnitt durch die wesentlichen Teile gemäß Fig.1 ;
Fig.3: eine Seitenansicht der wesentlichen Teile gemäß Fig.2;
Fig.4: eine perspektive Ansicht der zerlegten wesentlichen Teile gemäß Fig.1;
Fig.5: eine perspektive Ansicht der wesentlichen Teile des Trägerkörpers gemäß Fig.1;
Fig.6: eine Erläuterungsansicht für die Beziehung zwischen dem Keilkörper und dem Aufnahmekörper gemäß Fig.1;
Fig.7: eine perspektive Ansicht der Vorrichtung gemäß Fig.1 während des Austausches des Schneidmessers;
Fig.8: eine teilweise geschnittene teilweise Vorderansicht des zweiten Ausführungsbeispiels für die erfindungsgemäße Vorrichtung mit drehenden Schneidmessern;
Fig.9: eine teilsweise geschnittene teilweise Vorderansicht des dritten Ausführungsbeispiels für die erfindungsgemäße Vorrichtung mit drehenden Schneidmessern;
Fig.10: eine Erläuterungsansicht für die Beziehung zwischen dem Keilkörper und dem Aufnahmekörper gemäß Fig.9;
Fig.11: einen Schnitt durch wesentliche Teile der herkömmlichen Vorrichtung mit drehenden Schneidmessern, wobei ein Schneidmesser montiert ist;
Fig.12: eine Erläuterungsansicht für die Kombination der Vorrichtungen mit drehenden Schneidmessern gemäß Fig. 12.

In Fig.1-3 sowie Fig.7-9 ist jeweils mit A eine Vorrichtung mit drehenden Schneidmessern gezeigt, die auf dem Gebiet Holzbearbeitung u.dgl. zur Oberflächenbearbeitung oder zur Bearbeitung von Nuten und Stufungen dient und im wesentlischen aus einem Trägerkörper 1, konkaven Senkungen 2, Aufspannplatten 3, Schneidmessern 4, Druckkörpern 5, Aufnahmekörpern 6, Keilkörpern 7 und Mitteln 8 zum Aus- und Einfahren besteht.

Fig.1-3 sowie Fig.7 zeigen jeweils ein erstes Ausführungsbeispiel, wobei der Trägerkörper 1 aus Stahl o.dgl. als eine Zylinderkörper mit bestimmter Länge ausgeführt. In Längsrichtung des Zylinders ist, wie in Fig.7 gezeigt, in der Mitte eine Befestigungsbohrung 9 eingebracht, in die der Drehspindel P einer Schneidwerkzeugs (Motor) M eingeführt wird.

Die konkaven Senkungen 2 sind auf der Umfangsfläche des Trägerkörpers 1 an mehreren Stellen, z.B. an 4 Stellen (oder ggf. an mehr als 4 bzw. weniger als 4 Stellen) vorgesehen.

Die Aufspannplatte 3 dient zur Lagerung des unten beschriebenen Schneidmessers 4, hat eine nahezu gleiche Länge wie beim Trägerkörpers 1 und ist in der konkaven Senkung 2 derart aufgenommen, daß ihre eine Seitenfläche 3a an einer Seitenwand 2a der konkaven Senkung 2 anliegt.

Die Aufspannplatte 3 ist ferner mit Hilfe eines Sicherungsmittels 12 festgehalten, bei dem ein Rastvorsprung 10 an ihrer einen Seitenfläche 3a in eine Aufnahmenut 11 eingreift, die an einer Seitenwand 2a der konkaven Senkung 2 paralell zur Achsrichtung der Befestigungsbohrung 9 des Drehspindels eingebracht ist.

Das untere Ende der Aufspannplatte 3 wird ferner durch eine Feder 13 auf dem Boden der konkaven Senkung 2 stets in Richtung der Zentrifugalkraft, d.h. von der Mitte des Trägerkörpers 1 nach außen beaufschlagt.

Diese Feder 13 wirkt, wie in Fig.1 und 2 gezeigt, über einen am unteren Ende der Aufspannplatte 3 anliegenden Kugelkörper 13a mit dieser zusammen und wird in Form einer Schraubenfeder auf dem Boden der konkaven Senkung 2 ausgeführt oder in Form einer nicht gezeigten Blattfeder, die sich zwischen dem unteren Ende der Aufspannplatte 3 und dem Boden der konkaven Senkung 2 befindet.

Dadurch, daß die Feder 12 die Aufspannplatte 3 nach außen beaufschlägt und somit im Bereich des Sicherungsmittels 12 die Rastvorsprung 10 mit seiner oberen Kante an der oberen Innenrand der Aufnahmenut 11 der konkaven Senkung 2 eng anliegt, wird eine gleichmäßges Herausragen der Schneidkante 14 des unten beschriebenen Schneidmessers 4 erzielt.

Der Schneidmesser 4, dessen Länge nahezu mit der Breite des Trägerkörpers 1, also auch der Aufspannplatte 3, übereinstimmt, aus Hartmetall oder Schnellarbeitsstahl liegt mit seiner einer Seitenfläche 4a an der anderen Seitenfläche 3b der Aufspannplatte 3 an und ragt, wenn er in der konkaven Senkung 2 eingeführt wird, mit seiner Schneidkante 14 aus der Umfangsfläche des Trägerkörpers 1 heraus.

Der Schneidmesser 4 wird im übrigen mittels eines lösbaren Verbindungsmittels 15 einteilig mit der Aufspannplatte 3 verbunden. und zwar mit Hilfe eines Außengewindes u.dgl., das ins Innengewinde 16 an einer oder meheren Stellen des Schneidmessers 4 einzuschrauben ist, und ist somit von der Stirnseite des Trägerkörpers 1 her in Längsrichtung unter Führung der Aufnahmenut 11 des Sicherungsmittels 12 ein-und ausschiebbar.

Der Druckkörper 5 liegt mit seinem einen Seitenfläche 5a an der anderen Seitenfläche 4b des Schneidmessers 4 an und klemmt, wenn er in der konkaven Senkung 2 aufgenommen ist, zusammen mit der Aufspannplatte 3 den Schneidmesser 4 ein. Die andere Seitenfläche 5b des Druckkörpers 5 ist dabei so ausgebildet, daß sie sich der anderen Seitenwand 2b der konkaven Senkung 2 annähert, oder, mit anderen Worten, zwischen dieser adneren Seitenfläche 5b und der anderen Seitenwand 2b liegt fast keine Spalte vor, wenn die Aufspannplatte 3, der Schneidmesser 4 und der Druckkörper 5 in der konkaven Senkung 2 aufgenommen sind.

Der Aufnahmekörper 6 auf der andern Seitenfläche 5b des Druckkörpers 5 hat eine Aufnahmefläche 6a, die sich in Richtung der Drehachse des Drehspindels (Befestigungsbohrung 9) neigt und an der ein unten beschriebenen Keilkörper 7 anliegt, und liegt der Aufnahmesenkung 17 gegenüber, die an dem Trägerkörper 1 mit der konkaven Senkung 2 kommunizierend ausgebildet ist.

Im übrigen ist die Länge des Aufnahmekörpers 6 so bemessen, daß er in der Aufnahmesenkung 17 zwischen den in Längsrichtung des Trägerkörpers 1 nacheinander angeordneten Anschlägen 18, 18 liegen kann, um in der Aufnahmesenkung 17 die unnötige Bewegung des Druckkörpers 5 in Längsrichtung zu verhindern.

Der Keilkörper 7 wird gleitbar in der Aufnahmesenkung 17 aufgenommen und hat eine Anlagefläche 7a, die gleitbar an der Aufnahmefläche 6a des Aufnahmekörpers 6 anliegt. Er dient zum Beaufschlagen des Druckkörpers 6 in Richtung gegen die eine Seitenwand 2a der konkaven Senkung 2. Die Anlagefläche 7a neigt sich in gleicher Weise wie bei der Aufnahmefläche 6a, also in Richtung der Drehachse des Drehspindels (Befestigungsbohrung 9), und die andere Seitenfläche 7b der Anlagefläche 7a liegt auf der zur Drehachse des Drehspindels (Befestigungsbohrung 9) parallelen Ebene an der Rückwand 17a der Aufnahmesenkung 17 an.

Im übrigen können die Aufnahmefläche 6a des Aufnahmekörpers 6 und die Anlagefläche 7a des Keilkörpers 7, wie in Fig.3, 4 und 6 gezeigt, mehrstufig ausgebildet sein. Mit dieser mehrstufigen Aufteilung kann auch beim längeren Trägerkörper 1 in Längsrichtung, also bei längerer Schneidkante 14 des Schneidmessers 4, trotz der dünneren Abmessung S der Breite eine genügende aus der Aufnahmefläche 6a und der Anlagefläche 7a gebildete Keilfläche in Längsrichtung erzielt wird, wie in Fig.3 gezeigt.

Das Ein-und Ausfahrmittel 8 verbindet sich mit dem Keilkörper 7 und verschiebt diesen in Längsrichtung des Trägerkörpers 1. Es dient zum Be-und Entlasung des Druckkörpers 5, somit auch des Schneidmessers 4, in Richtun gegen die eine Seitenwand 2a der konkaven Senkung 2 und ist im Regelfall gewindeartig.

Wie aus Fig.3 und 4 hervorgeht, ist das Ein-und Ausfahrmittel 8 so ausgebildet, daß in das in Längsrichtung auf beiden Seiten (oder einer Seite) des Trägerkörpers 1 eingebrachten Innengewinde 19, 19 ein an einem Ende des Gewindestifts 20 gebildetes Haupt-Außengewinde 21 eingeschraubt und in das am Keilkörper 7 eingebrachte Bewegungs-Innengewinde 23 ein am anderen Ende des Gewindestifts 20 gebildetes Bewegungs-Außengewinde 22.

Die Innengewinde 19, das Haupt-21 und Bewegungs-Innengewinde 23 sowie das Bewegungs-Außengewinde 22 sind einander gegenläufig ausgebildet, wobei der Bewegungs-Außengewinde 22 einen kleineren Durchmesser hat als das Haupt-Außengewinde 21. Beim Einführen des Keilkörpers 7 in der Aufnahmesenkung 17 wird der Gewindestift 20 mit seiner vorausgehenden Bewegungs-Außengewinde 22 in das Innengewinde 19 eingesetzt, unter Eigreifen des Bewegungs-Außengewindes 22 mit dem Bewegungs-Innengewinde 23 der Keilkörper 7 an den Anschlag 18 angezogen, und, wenn die Bewegung des Keilkörpers 7 durch Anliegen an dem Anschlag 18 gehemmt wird, der Gewindestift 20 gegenläufig gedreht, wodurch in das am Anschlag 18 eingebrachte Innengewinde 19 das Haupt-Außengewinde 21 des Gewindestifts 20 eingeschraubt wird.

Mit einer weiteren Verschraubung des Gewindestifts 20 kann der Keilkörper 7 in Längsrichtung des Trägerkörpers 1 verschoben werden.

Die Drehung des Gewindestifts 20 erfolgt zweckmäßigerweise durch Eingreifen eines Sechskantenschlüssels (nicht dargestellt) o.dgl. in die am äußeren Ende eingebrachte Werkzeugbohrung 20a, z.B. Innensechskant.

Im übrigen ist mit 24 in Fig.1 ein Mittel zur Trennung des Druckkörpers 5 von dem Schneidmesser 4 gezeigt, das beim Lösen der Wirkung des Keilkörpers 7 durch das Ein- und Ausfahrmittel 8 den Druckkörper 5 zwangsmäßig in Richtung gegen die Aufnahmesenkung 17 zurückführt, um den Austausch des Schneidmessers 4 auf dem Trägerkörper 1 zu erleichtern.

Dieses Trennungsmittel ist so ausgebildet, daß ein Schenkel 25 der etwa L-förmig ausgebildeten Drehfeder in eine auf der Stirnseite des Trägerkörpers 1 eingebrachte Aufnahmerille 26 eingefügt und der andere Schenkel 27 der Drehfeder in eine auf der Stirnseite des Druckkörpers 5 eingebrachte Aufnahmerille 28, wobei der Mittelabschnitt der Drehfeder mittels einer Befestigungselements 29, z.B. Schraube, festgelegt ist.

Das obere Ende der Aufnahmesenkung 17 ist mit einer Deckel 30 verschlossen, die durch ein Befestigungselement 31 festgelegt ist, damit die Haftung von Spänen verhindert und die Sicherheit erhöht werden kann.

Die wie oben beschrieben ausgebildete erfindungsgemäße Vorrichtung A mit drehenden Schneidmesser weist folgende Funktionsweise auf: Zunächst wird in die Aufnahmesenkung 17 der Keilkörper 7, mit seiner Anlagefläche 7a nach der konkaven Senkung 2 gerichtet, eingesetzt und der Gewindestift 20 mit seiner vorangehenden Bewegungs-Außengewinde 22 in das Innengewinde 19 eingeführt.

Das Bewegung-Außengewinde 22 wird dann ins Bewegungs-Innengewinde 23 eingeschraubt, und durch die entsprechende Wirkung wird der Keilkörper 7 nach dem Anschlag 18 gezogen, bis der Rand des Keilkörpers 7 an die Innenfläche des Anschlags 18 anliegt und somit die Verschiebung des Keilkörpers 7 gehemmt wird.

In diesem Zustand wird der Gewindestift 20 gegenläufig gedreht, so daß in das am Anschlag 18 eingebrachte Innengewinde 19 das Haupt-Außengewinde 21 des Gewindestifts 20 eingreift und mit der weiteren Verschraubung des Haupt-Außengewinde 21 eine Gleitbewegung des Keilkörpers 17 erfolgt.

In die konkaven Senkung 2 wird auf der der Aufnahmesenkung 17 nahen Bereich der Druckkörper 5 so eingeführt, daß seine andere Seitenfläche 5a der konkaven Senkung 2 zuwendet.

Nach einteiliger Verbindung des Schneidmessers 4 mit der Aufspannplatte 3 mittels Verbindungsmittel 15 wird dann unter Anpassung des Rastvorsprungs 10 der Aufspannplatte 3 an die an einer Seitenwand 2a der konkaven Senkung 2 eingebrachte Aufnahmenut 11 der Schneidmesser 4 und die Aufspannplatte 3 unter Führung der Aufnahmenut 11 in die konkave Senkung 2 in Längsrichtung des Trägerkörpers 1 eingeschoben, wobei die entsprechende Länge an die Breite des Trägerkörpers 1 in Längsrichtung angepaßt wird.

Hierbei werden der Schneidmesser 4 und die Aufspannplatte 3 durch die Feder 13 in Richtung gegen den Umfang des Trägerkörpers 1 beaufschlagt und durch Andrücken der oberen Kante des Rastvorsprungs 10 an den oberen Innenrand der Aufnahmenut 11 des Sicherungsmittels 12 positioniert, so daß ein gleichmäßiges Herausragen der Schneidkante 14 des Schneidmessers 4 erzielt wird.

In diesem Zustand wird durch Drehen des Gewindestifts 20 der Keilkörper 7 verschraubt und in Längsrichtung des Trägerkörpers 1 verschoben, wodurch die andere Seitenfläche 7b des Keilkörpers 7 an der Rückwand 17a der Aufnahmesenkung 17 anliegt und die Anlagefläche 7a an der Aufnahmefläche 6a des Aufnahmekörpers 6 des Druckkörpers 5.

Bei Weiterdrehen des Gewindestifts 20 und somit Verschieben des Keilkörpers 7 drückt dessen Anlagefläche 7a die Aufnahmefläche 6a immer stärker, so daß diese Druckkraft an den Schneidmesser 4 weiterleitet und diesen über die Aufspannplatte 3 in Richtung gegen die eine Seitenwand 2a der konkaven Senkung 2 beaufschlägt.

Dementsprechend liegt zwischen dem Druckkörper 5 und dem Schneidmesser 4 und der konkaven Senkung 2 keine Spalte mehr, wodurch der Schneidmesser 4 durch den Druckkörper 5 und die Aufspannplatte 3 sowie durch die eine Seitenwand 2a der konkaven Senkung 2 eingeklemmt. Diese Druckkraft wirkt aufgrund der Keilwirkung des Keilkörpers 7 stark auf den Schneidmesser 4 ein, und der Keilkörper 7 hat des weiteren eine Verstärkungswirkung, da die Drehkraft des Gewindestifts 20 nach und nach in eine lineare Bewegung umgewandelt wird.

Zur Lösung des Schneidmessers wird der Gewindestift 20 durch Drehen gelockert und somit der Keilkörper 7 zurückgezoben, so daß dessen Anlagefläche 7a von der Aufnahmefläche 6a allmählich getrennt, der Andrück des Schneidmessers 4 an die eine Seitenwand 2a der konkaven Senkung 2 geöst wird und zugleich das Trennungsmittel 24 den Druckkörper 5 in Richtung gegen die Aufnahmesenkung 17 beaufschlagt, wodurch zwischen dem Druckkörper 5 und dem Schneidmesser 4 eine Spalt auftritt. In diesem Zustand kann man somit durch Herausziehen des Rastvorsprungs 10 aus der Aufnahmenut 11 des Sicherungsmittels 12 in Längsrichtung des Trägerkörpers 1 den Schneidmesser 4 zusammen mit der Aufspannplatte 3 herausnehmen.

Bei dieser Vorrichtung A kann vor allem das Lösen und Anziehen des Gewindestifts 20 des Ein-und Ausfahrmittels 8, wie in Fig.7 gezeigt, von der Stirnseite des Trägerkörpers 1 her durchgeführt werden, so daß man den Schneidmesser 4 von der gleichen Richtung her befestigen bzw. entfernen kann wie beim Anbringen des Trägerkörpers 1 an dem Drehspindel P und die Arbeit relativ nur wenig verhindert wird, auch wenn die Vorrichtung A mit einem Schutzdeckel (nicht dargestellt) versehen ist.

Fig. 8 zeigt mit A ein zweites Ausführungsbeispiel für die Vorrichtung mit drehenen Schneidmessern, wobei der Keilkörper 7 am Boden des Druckkörpers 5 angeordnet ist, ohne daß der Grundstruktur von dem beschriebenen ersten Beispiel verschieden ist. Dieser Keilkörper 7, dessen anderen Seitenfläche 7b von der Bodenfläche der konkaven Senkung 2 getragen ist, liegt mit seinem Anlagefläche 7a an der Aufnahmefläche 6a des Aufnahmekörpers 6 am Boden des Druckkörpers 5 an.

Der Druckkörper 5 liegt andererseits mit seiner einen Seitenfläche 5a an der anderen Seitenfläche 4b des Schneidmessers 4 an und klemmt somit in der konkaven Senkung 2 zusammen mit der Aufspannplatte 3 den Schneidmesser 4 ein, wobei die andere Seitenfläche 5b des Druckkörpers 5 an dem vorderen Ende 32a einer Stellschraube 32 an, die in den Trägerkörper 1 schräg nach unten (etwa nach dem Zentrum) eingeschraubt ist. Im übrigen dient die Stellschraube 32 unter Zusammenwirkung mit einer Doppelschraube 33 zur Verhinderung der Lösung.

Dementsprechend wird bei Betätigung des Ein-und Ausfahrmittels 8 infolge der Drehung des Gewindestifts 20 der Keilkörper 7 einfährt, und dessen Anlagefläche 7a drückt die Aufnahmefläche 6a des Aufnahmekörpers 6 am Druckkörper 5 nach oben, so daß sich aufgrund der schrägen vorderen Ende 32a des Stellschraube 32 der Druckkörper 8 in Richtung gegen den Schneidmesser 4 verschiebt. Die daraus resultierende Kraft wirkt so, daß der Schneidmesser 4 an die andere Seitenwand 2a der konkaven Senkung 2 angedrückt wird, wodurch von dieser Seitenwand 2a und dem Druckkörper 5 der Schneidmesser 4 fest eingeklemmt wird.

Fig.9 zeigt mit A ein drittes Ausführungsbeispiel für die Vorrichtung mit drehenen Schneidmessern. Hierbei handelt es sich um eine Variation des zweiten Ausführungsbeispiels, bei dem der Keilkörper 7 am Boden des Druckkörpers 5 angeordnet ist, ohne daß der Grundstruktur von dem beschriebenen ersten Beispiel verschieden ist. Dieser Keilkörper 7, dessen anderen Seitenfläche 7b von der Bodenfläche der konkaven Senkung 2 getragen ist, liegt, wie in Fig.10 gezeigt, mit seinem vorstehenden Anlagefläche 7a an der nutratigen Aufnahmefläche 6a des Aufnahmekörpers 6 am Boden des Druckkörpers 5 an.

Der Druckkörper 5 mit einem sich nach dem Umfang des Trägerkörpers 1 hin verjungenden trapezförmigen Schnitt liegt mit seiner einen Seitenfläche 5a an der anderen Seitenfläche 4b des Schneidmessers 4 an und klemmt in der konkaven Senkung 2 mit einem nahezu trapezförmigen Schnitt zusammmen mit der Aufspannplatte 3 den Schneidmesser 4 ein.

Dementsprechend wird bei Betätigung des Ein-und Ausfahrmittels 8 infolge der Drehung des Gewindestifts 20 der Keilkörper 7 einfährt, und dessen keilartig geneigten vorstehenden Anlagefläche 7a drückt die nutartigen Aufnahmefläche 6a des Aufnahmekörpers 6 am Druckkörper 5 nach oben, so daß sich entlang der im Schnitt nahezu trapezförmigen konkaven Senkung 2 der Druckkörper 8 in Richtung gegen den Schneidmesser 4 verschiebt. Die daraus resultierende Kraft wirkt so, daß der Schneidmesser 4 an die andere Seitenwand 2a der konkaven Senkung 2 angedrückt wird, wodurch von dieser Seitenwand 2a und dem Druckkörper 5 der Schneidmesser 4 fest eingeklemmt wird.

Im übrigen können die nutartige Aufnahmefläche 6a des Aufnahmekörpers 6 und die vorstehende Anlagefläche 7a des Keilkörpers 7 mehrstufig ausgebildet sein, um an eine etwaige Verlängerung der Länge des Trägerkörpers 1 anzupassen.

Wenn die vorliegende Vorrichtung A mit drehenen Schneidmessern aus dem Schneidwerkzeug M entfernt und auf ihrer Stirnseite des Trägerkörpers 1 gelegt wird, so kann man von der anderen Stirnseite des Trägerkörpers 1 her die mehrpaarigen Schneidmesser 4 nach oben herausziehen und die neue Schneidmesser in die Senkungen hineinschlüpfen lassen, was eine sehr gute Bedienbarkeit bedeutet.

Da bei diesem Vorgang der Trägerkörper 1 nicht liegend gelegt wird, ist außerdem eine etwaige Beschädigung der Schneidkante 14 des Schneidmessers 4 durch Kollision mit der Auflagefläche ausgeschlossen ist.

### Effekte der Erfindung

Bei der vorliegenden Erfindung mit den beschriebenen Merkmalen ist die Anbringung des Schneidmessers an dem Trägerkörper von der leicht zugänglichen vorderen Stirnseite her möglich, so daß der Schneidmesser leicht und sicher und schnell angebracht bzw. entfernt werden kann.

Dazu kommen die besonderen Vorteilse, daß die gesamte Vorrichtung aufgrund des einfachen Aufbaus leicht herstellbar und somit eine einfache Wartung und ein kostengünstiges Inverkehrbringen möglich ist.

### Bezugszeichenliste

- P: Drehspindel
- 1: Trägerkörper
- 2: konkave Senkung
- 2a: eine Seitenwand der konkaven Senkung 2
- 3: Aufspannplatte
- 3a: eine Seitenfläche der Aufspannplatte 3
- 3b: andere Seitenfläche der Aufspannplatte 3
- 4: Schneidmesser
- 4a: eine Seitenfläche des Schneidmessers 4
- 4b: andere Seitenfläche des Schneidmessers 4
- 5: Druckkörper
- 5a: eine Seitenfläche des Druckkörpers 5
- 5b: andere Seitenfläche des Druckkörpers 5
- 6: Aufnahmekörper
- 6a: Aufnahmefläche
- 7: Keilkörper
- 7a: Anlagefläche
- 8: Ein- und Ausfahrmittel
- 9: Befestigungsbohrung
- 10: Rastvorsprung
- 11: Aufnahmenut
- 12: Sicherungsmittel
- 13: Feder
- 14: Schneidkante
- 15: Verbindungsmittel

## Patentansprüche

1. Vorrichtung mit drehenden Schneidmessern, umfassend einen Trägerkörper mit einer zentralen Befestigungsbohrung für den Drehspindel, eine konkaven Senkung auf dem Umfang des Trägerkörpers, eine in dieser konkaven Senkung aufgenommene Aufspannplatte, die mit ihrer einen Seitenfläche an einer Seitenwand der konkaven Senkung anliegt, einen Schneidmesser, der mit seinem einen Seitenfläche an der anderen Seite der Aufspannplatte anliegt und dessen Schneidkante aus der Umfangsfläche des Trägerkörpers herausragt, einen Druckkörper, der mit seinem einen Seitenfläche an der anderen Seitenfläche des Schneidmessers anliegt und zusammen mit der Aufspannplatte den Schneidmesser einklemmt, einen auf der anderen Seite des Druckkörpers vorgesehenen Aufnahmekörper mit einer nach der Drehachse des Drehspindels geneigte Aufnahmefläche, einen Keilkörper, der eine an der Aufnahmefläche des Aufnahmekörpers gleitbar anliegende Anlagefläche aufweist und den Druckkörper in Richtung gegen die eine Seitenwand der konkaven Senkung beaufschlagt, und ein Ein- und Ausfahrmittel, das mit dem Keilkörper verbunden wird und diesen verschiebt.

2. Vorrichtung mit drehenden Schneidmessern nach Anspruch 1, dadurch gekennzeichnet, daß der Schneidmesser über ein lösbares Verbindungsmitel mit der Aufspannplatte einteilig verbunden ist, daß die Aufspannplatte durch ein Sicherungsmittel derart festgehalten wird, daß sie mit ihrem Rastvorsprung auf der einen Seitenfläche in eine Aufnahmenut eingreift, die an der einen Seitenwand der konkaven Senkung parallel zur Drehachse des Drehspindels eingebracht ist, und daß die Aufspannplatte durch eine am Boden der konkaven Senkung vorgesehene Feder stets in Richtung der Zentrifugalkraft beaufschlagt ist.

3. Vorrichtung mit drehenden Schneidmessern nach Anspruch 1, dadurch gekennzeichnet, daß die Aufnahmefläche des Aufnahmekörpers und die Anlagefläche des Keilkörpers mehrstufig ausgebildet sind.
